# EUROPÄISCHE PATENTSCHRIFT

(11) **EP 1 294 053 B1**
(45) Veröffentlichungstag und Bekanntmachung des Hinweises auf die Patenterteilung: **19.10.2005**
(21) Anmeldenummer: 02017824.0
(22) Anmeldetag: 08.08.2002
(51) Int. Cl.: H01R 4/28, H01R 4/50

(54) **Elektrisches Anschlusselement sowie Gehäuse zur Aufnahme eines derartigen Anschlusselementes**
Electrical contact element and housing for use with this element
Elément de contact et boîtier pour l'utilisation d'un tel élément

(30) Priorität: 14.09.2001 DE 10145324
(43) Veröffentlichungstag der Anmeldung: 19.03.2003
(73) Patentinhaber: Harting Electric GmbH & Co. KG, 32339 Espelkamp (DE)
(72) Erfinder: Ferderer, Albert, 32339 Espelkamp (DE)

(56) Entgegenhaltungen:
- CH-A- 551 700
- DE-A- 3 702 012
- GB-A- 612 213
- US-A- 4 387 944

## Beschreibung

Die Erfindung betrifft ein elektrisches Anschlusselement, insbesondere ein in einem isolierenden Gehäuse angeordnetes, als Stiftkontakt oder Buchsenkontakt ausgebildetes Anschlusselement mit einer Steckseite und einem Anschlussende zur Kontaktierung mit einem Litzenleiter, sowie ein Gehäuse zur Aufnahme eines derartigen Anschlusselementes.

Derartige Anschlusselemente werden benötigt, um eine elektrische Verbindung zwischen einem elektrischen Leiter mit einer Vielzahl von Litzen und einem Anschlussende eines elektrischen Kontaktstiftes oder einer Kontaktbuchse herzustellen, wobei jedoch keinerlei spezielles Werkzeug erforderlich ist.

Zum Anschluss elektrischer Leiter an ein Kontaktelement sind eine Reihe von Anschlussprinzipien in der Technik bekannt, wie mittels löten, über Schraubanschlüsse, durch Käfigzugfederanschluss oder auch durch Crimpanschlüsse.

Aus der CH 551 700 ist eine Reihenklemme mit Kontakteilen für elektrische Leiter bekannt, wobei jedes Kontaktteil ein in den elektrischen Leiter eindringende Kontaktspitze aufweist, sowie ein den elektrischen Leiter umgebendes Kipphebelpaar zur Blockierung des elektrischen Leiters.

Weiterhin ist aus der US-A-4387944 ein zweiteiliger, elektrischen Steckverbinder bekannt, der eine ringförmige, fingerartige Hülse zur Stabilisierung der Kontakte innerhalb des Steckverbindergehäuses aufweist.

Nachteilig wirkt sich dabei aus, dass verschiedene Anschlussprinzipien, wie das Löten in der industriellen Verbindungstechnik stetig auf Grund des Aufwandes zurückgedrängt wird, dass Schraubanschlüsse wie auch Käfigzugfederanschlüsse einen relativ großen Raumbedarf haben, und Crimpanschlüsse jeweils spezielles Werkzeug erfordern.

Der Erfindung liegt daher die Aufgabe zugrunde, ein Anschlusselement der eingangs genannten Art dahingehend auszubilden, dass eine Verbindungstechnik zwischen einem elektrischen Leiter und einem Anschlusselement realisiert wird, das mindestens vergleichbare Kontaktierungsdaten, wie Übergangswiderstände und gasdichte Verbindungspunkte aufweist, wie eine mit einem Crimpanschluss versehene Verbindung, jedoch ohne das spezielle Werkzeug der Crimpzange zu benötigen.

Diese Aufgabe wird dadurch gelöst, dass das Anschlussende eine sägezahnähnlich geformte Kontur aufweist, wobei senkrecht zur Steckrichtung weisende Flanken vorgesehen sind, dass auf das Anschlussende eine federnde Hülse aufgeschoben ist, dass die Hülse mittels eines Keilelementes aufgeweitet ist, und dass in den Zwischenraum zwischen dem Anschlussende und der Hülse bis an einen Anschlag eingefügte Litzen des Litzenleiters, nach dem Entfernen des Keilelementes, mit einer radial wirkenden Kraft durch die federnde Hülse in die sägezahnähnliche Kontur gepresst werden.

Vorteilhafte Ausgestaltungen der Erfindung sind in den Ansprüchen 2 - 4 angegeben.

Eine weitere Lösung der Aufgabe besteht darin, dass das Anschlussende eine sägezahnähnlich geformte Kontur aufweist, wobei senkrecht zur Steckrichtung weisende Flanken vorgesehen sind, dass auf das Anschlussende eine federnde Hülse aufgeschoben ist, dass die Hülse mit zwei um 90° gegeneinander axial verlaufenden Schlitzen versehen ist, wobei Segmente ausgebildet sind, die bis zu einem hinteren Ende heranreichen, und wobei an die in den Innenraum der Hülse weisenden Teile der Segmente hakenförmige Anformungen ausgebildet sind, mittels denen die Hülse auf dem Anschlussende gehalten ist.

Eine vorteilhafte Ausgestaltung dieser Lösung ist im Anspruch 12 angegeben.

Eine weitere Aufgabe der Erfindung besteht darin, ein Gehäuse zur Aufnahme eines elektrischen Anschlusselementes so auszubilden, dass dieses einfach herstellbar ist und die Anschlusselemente darin sicher gehalten sind.

Diese Aufgabe wir dadurch gelöst, dass das Gehäuse zweiteilig ausgebildet ist und aus einem steckseitigen Gehäuseteil und einem anschlussseitigen Gehäuseteil besteht, wobei innerhalb des Gehäuseteiles Ausnehmungen zur Aufnahme des Stift- oder Buchsenkontaktes vorgesehen sind.

Weitere vorteilhafte Ausgestaltungen dieser Lösung sind in den Ansprüchen 6 - 10 angegeben.

Die mit der Erfindung erzielten Vorteile bestehen insbesondere darin, daß ein als Stift- oder Buchsenkontakt ausgebildetes Anschlusselement mit einem gezähnten Anschlussende versehen ist, welches von einer federnden Hülse umfasst wird. Ein zwischen dem Anschlussende und der Hülse eingebrachter elektrischer Leiter mit einer Vielzahl von Litzen wird durch die einwirkende Federkraft der Hülse permanent auf die Spitzen der sägezahnähnlichen Kontur des Anschlussendes gepresst, so dass eine vibrationssichere, mit einer nahezu gleichartigen Festigkeit und Kontaktsicherheit entstehende Verbindung zwischen einem Kontaktelement und dem elektrischen Leiter erzielt wird, wie mit einer Crimpverbindung, bei der jedoch ein spezielles Crimp-Zangenwerkzeug zur Montage erforderlich ist.

Weiterhin ist von Vorteil, dass der Anschlussquerschnitt der elektrischen Leiter für das erfindungsgemäße Anschlusselement einen größeren Variationsbereich umfasst, als dies bei einem Crimpanschluss möglich ist.
Bedingt durch die geringe Baugröße ist eine vermehrte Anzahl von Kontakten auf gleichem Raum in einem Steckgehäuse unterzubringen als dies z.B. bei der Nutzung von Käfigzugfedern möglich ist.
Dabei ist der Vorgang der Kontaktierung vorteilhafterweise so gestaltet, dass die mit einem Längsschlitz versehene Hülse mittels eines darin einfügbaren Keilelementes einen vergrößerten Durchmesser aufweist, so dass zwischen dem Anschlussende und der Hülse ein elektrischen Leiter mit einer Vielzahl von Litzen einschiebbar ist.
Entfernt man das Keilelement, so presst die federnde Hülse die Litzen auf die konzentrisch angeordneten Zähne bzw. in die Zwischenräume des sägezahnähnlich ausgebildeten Anschlussbereiches, so dass durch die Zahnspitzen eine mechanische Hinterschneidung gebildet wird, wodurch ein Ab- oder Herausziehen des elektrischen Leiters aus der Hülse kaum möglich ist. Weiterhin vorteilhaft ist, die optische Signalisierung von bereits befestigten
bzw. noch nicht festgesetzten elektrischen Leitern in einem mehrere Anschlüsse umfassenden Steckgehäuse: wenn alle Keilelemente aus dem Gehäuse herausragen sind auch die entsprechenden elektrischen Leiter fest mit den Kontaktstiften bzw. Kontaktbuchsen verbunden. Dabei kann vorteilhafterweise vorgesehen sein, die Keilelemente farblich gegenüber dem Gehäuse abzusetzen.
In einer weiteren Variante ist ein Anschlusselement vorgesehen, das derartig ausgestaltet ist, dass die Kontaktstifte oder Kontaktbuchsen mit der Hülse in ein bereits bekanntes Steckverbindergehäuse direkt eingesetzt werden können.
Des weiteren ist eine Variante mit einer gerollten Hülse vorgesehen, bei der die Mantelflächen überlappend angeordnet sind, wobei in eine Keilöffnung an einem Ende der Hülse die Klinge eines Schraubendrehers eingesetzt wird, mit der der Durchmesser der Hülse vergrößerbar ist.
Dabei gleitet jedoch die Kante der innenliegenden Mantelfläche durch die federnde Wirkung der gerollten Hülse an der überlappenden Mantelfläche entlang, so dass die innerhalb der Hülse befindlichen Litzen nicht nach außen gelangen.

Mit dieser Verbindungsart ist eine gleichartige, vorteilhafterweise wieder lösbare Verbindung zu erreichen, ähnlich wie bei einem Crimpvorgang, die jedoch nicht lösbar ist.

Ein Ausführungsbeispiel der Erfindung ist in der Zeichnung dargestellt und wird im folgenden näher erläutert. Es zeigen:
- Fig. 1: eine auseinandergezogene perspektivische Darstellung eines Anschlusselementes mit den entsprechenden Gehäuseteilen,
- Fig. 2: eine vereinfachte Schnittdarstellung aus der Fig. 1,
- Fig. 3: eine perspektivische Darstellung eines Keilelementes,
- Fig. 4: eine perspektivische Darstellung eines Stiftkontaktes mit einer Hülse und einem Keilelement,
- Fig. 5a: eine perspektivische Schnittdarstellung des Anschlusselementes mit eingedrücktem Keilelement,
- Fig. 5b: eine perspektivische Schnittdarstellung des Anschlusselementes mit herausgezogenem Keilelement,
- Fig. 6: eine perspektivische Darstellung einer Hülsenvariante, und
- Fig. 7: eine perspektivische Schnittdarstellung der Hülsenvariante mit einer Stiftkontaktvariante.
- Fig. 8: eine perspektivische Ansicht einer weiteren Hülsenvariante

In der Fig. 1 ist in einer auseinandergezogenen perspektivischen Darstellung ein einzelnes Anschlusselement gezeigt.
Wird eine Vielzahl derartiger Anschlusselemente in einem isolierenden Gehäuse zusammengefasst, entstehen bekannte Steckverbindungen mit einer Vielzahl von in Reihen und Spalten angeordneter Anschlusskontakten.
Bei dem gezeigten Beispiel handelt es sich um ein als Stiftkontakt 10 ausgebildetes Anschlusselement, das in ein isolierendes Gehäuse 1 eingesetzt ist, welches wieder aus zwei zusammengefügten Teilgehäusen 2, 3 gebildet wird.

Ein Gegenstecker mit entsprechenden Buchsenkontakten ist äquivalent vorgesehen, hier aber nicht gezeigt.
Das eine Teilgehäuse stellt das steckseitiges Gehäuseteil 2 dar, mit Ausnehmungen 5, 6 zum Einsetzen des Stiftkontaktes 10 mit der Hülse 20, während in dem zweiten Teil, dem anschlussseitigen Gehäuseteil 3, eine Ausnehmung 31 für die trichterförmige Seite der Hülse sowie trichterförmig ausgeführte Lamellen 32 und eine Öffnung 33 für einen elektrischen Leiter vorgesehen sind.
Die beiden Gehäuseteile sind miteinander verbindbar und so hintereinander angeordnet, dass die jeweiligen Öffnungen miteinander fluchten.
In dem steckseitigen Gehäuseteil 2 ist der Stiftkontakt 10 in einer Öffnung 5 geführt, die eine verlängerte Führung durch eine ringartige Anformung 8 aufweist.
Der Stiftkontakt 10 wird bis zu dessen Anschlag 16, einer tellerförmigen Anformung zwischen der Steckseite 12 und dem Anschlussende 13, zusammen mit der auf dem Anschlussende aufgeschobenen Hülse 20 in die Ausnehmung 5, 6 eingeschoben, wobei die Steckseite 12 des Stiftkontaktes auf der Steckseite des Gehäuseteiles 2 wieder herausragt.
Die runde Ausnehmung 6 auf der Gehäuseinnenseite ist dabei um eine rechteckige Öffnung 7 erweitert, in die bei der Steckermontage die Seitenstreifen 22 der Hülse 20 hineinragen. Außerdem ist eine den beiden Öffnungen 6, 7 angepasste, erhabene Ringkontur 9 vorgesehen, die für eine Vergrößerung der Luft- und Kriechstrecken sowie für eine verdrehsichere Montage der beiden Gehäuseteile 2, 3 sorgt.
Weiterhin ist ein Keilelement 40 vorgesehen, das in einer Variante bereits während der Fertigung in Inneren des Gehäuseteiles mittels einer dünnen Materialverbindung - einem Steg 41 - mit dem Gehäuseteil 3 verbunden ist, der wie später erläutert, als Sollbruchstelle dient. In einer anderen Variante ist ein separates Keilelement vorgesehen, das erst bei der Montage in das Gehäuseteil 3 eingefügt wird.

In dem besonders in Fig. 2 gezeigten zweiten Teil des isolierenden Gehäuses, dem anschlussseitigen Gehäuseteil 3 ist eine durchgängige Öffnung vorgesehen, die unterschiedliche Einzelöffnungen mit unterschiedlichen Funktionen aufweist.
Für die Zuführung des elektrischen Leiters ist die Öffnung 33 vorgesehen, an die sich eine durch Lamellen 32 trichterförmig ausgebildete Öffnung anschließt, die in eine erweiterte Ausnehmung 31 hineinragt, die wiederum zur Aufnahme der Hülse 20 sowie der Ringkontur 9 des Gehäuseteiles 2 vorgesehen ist.

In der Fig. 3 ist das Keilelement 40 in einer stark vergrößerten Darstellung gezeigt. Das Keilelement weist im wesentlichen zwei um 90° gegeneinander gedrehte Streifenelemente auf, die aus einem Keil 42 mit einer Keilspitze 43 bestehen, sowie dem versetzt angeordneten Führungsteil 44.
Um das Führungsteil ist im Kantenbereich zum Keil ein schmaler, umlaufender Steg 41 gezeigt, der bei einer einstückigen Variante, Gehäusteil 3 und Keilelement werden in einem Spritzvorgang hergestellt, das Keilelement innerhalb des Gehäuseteiles 3 festhält.
An den Schmalseiten des Führungsteiles ist jeweils eine Arretierungsnase 46 vorgesehen, mittels der das Keilelement innerhalb der Führung 35 des Gehäuseteiles 3 unverlierbar gehalten ist. Die zur Hülse 20 weisende Schmalseite des Keiles 42 weist eine Schräge 47 auf.
An das Führungsteil 44 ist ein abgewinkeltes Endstück 45 angeformt, mit dem das Keilelement aus dem Gehäuseteil 3 herausgezogen oder hineingedrückt werden kann, wobei eine Nut 48 zum Einsatz eines Schraubendrehers an der nach außen weisenden Seite des Endstückes vorgesehen ist.

Die Funktionsweise des Keilelementes 40 ist folgende: Im montagefertigen Zustand des Anschlusselementes ist das Keilelement in einer der Ausführungsvarianten mit einer als Steg 41 ausgeführten Sollbruchstelle innerhalb des anschlussseitigen Gehäuseteiles 3 gehalten. Dabei schließt das Endstück 45 des Keilelementes in einer Ebene mit der Außenwandung des Gehäuseteiles 3 ab. Der Stiftkontakt 10 ist mit der aufgesteckten Hülse 20 innerhalb des zusammengefügten Gehäuse 1 eingeschoben. Dabei gelangt der Keil 42 zwischen die Keilöffnung 24 der Hülse 20 und weitet diese auf.

Des Weiteren ist die zur Hülse weisende Seite des Keiles 42 an den Innendurchmesser der Hülse 20 angepasst, so dass bei einem Einschieben der Litzen keine der Einzeladern sich zwischen die geöffneten Seitenstreifen 22 an der Hülse einschieben können.
Mit dem Aufweiten des Innendurchmessers der Hülse können die Litzen eines elektrischen Leiters einfach in den ringförmigen Hohlraum zwischen die Sägezahnkontur 14 des Anschlussendes 13 des Stiftkontaktes und der Hülse 20 eingeschoben werden.
Nach dem Einschieben der Litzen wird das Keilelement 40 durch ein Herausziehen an dem abgewinkelten Endstück 45 aus dem Gehäuseteil 3 entfernt.
Dabei wird ein einfaches Werkzeug, z. B. die Klinge eines Schraubendrehers in die dazu vorgesehene Schräge 36 im Gehäuseteil 3 eingesetzt und das Keilelement herausgehebelt, wobei der Steg 41 als Sollbruchstelle zerbricht. Dadurch wird der Keil 42 aus dem Bereich der federnd ausgeführten Hülse 20 entfernt, so dass diese sich auf ihren ursprünglichen Durchmesser zusammenzieht. Dabei werden die Litzen auf die Sägezahnkontur 14 bzw. in die dazwischenliegenden Vertiefungen gepresst, so dass durch die Hinterschneidung an den senkrecht abfallenden Flanken 15 der Sägezähne ein Heraus- oder Abziehen des elektrischen Leiters aus der Hülse kaum möglich ist.
In einer anderen Variante wird ein separat gefertigtes, möglichst farbig vom Gehäuseteil 3 abweichendes Keilelement 40 lediglich in die Führung 35 eingeschoben und mittels der Arretierungsnasen 46 unverlierbar gehalten.

In der Fig. 4 ist in einer perspektivischen Ansicht noch einmal die Funktionsweise des Anschlusselementes, bestehend aus den Elementen des Stiftkontaktes 10, der Hülse 20 und des Keilelementes 40 dargestellt, wobei auch das rein "digitale Verhalten" des Systemes deutlich wird, das darin besteht, dass der Keil 42 mit seiner Keilspitze 43 entweder zwischen den Seitenstreifen 22 des Längsschlitzes 21 einschiebbar ist und die Hülse aufweitet oder die federnd ausgeführte Hülse nimmt ihren ursprünglichen Zustand wieder ein sobald die Keilspitze in die Keilöffnung 24 der Hülse gelangt.

In den Fig. 5a und 5b ist in einer Schnittdarstellung durch das zusammengefügte Gehäuse 1, bestehend aus den Gehäuseteilen 2, 3, jeweils ein einzelnes Anschlusselement gezeigt.
Dabei ist zu erkennen, wie der Stiftkontakt 10 mit der übergestülpten Hülse 20 in den beiden Gehäuseteile 2, 3 geführt wird, wobei die Lamellen 32 mit einem engeren Durchmesser an die Trichteröffnung 32 der Hülse anstoßen. Dies hat den Vorteil, dass die Litzen eines elektrischen Leiters zunächst mittels der Lamellen fokussiert werden, dann auf das kegelförmige Anschlussende 13 des Stiftkontaktes treffen und dann um die Kegelspitze herum in den Freiraum zwischen Hülse und Anschlussende aufgeteilt werden.
Dabei ist in Fig. 5a gezeigt, wie der Keil 42 zwischen den Seitenstreifen 22 der Hülse eingeschoben ist und damit den Hülsendurchmesser vergrößert. Beim Herausziehen des Keiles, wie in Fig. 5b gezeigt, wird mittels einer hebelartigen Bewegung eines einfachen Werkzeuges, dass in die schräge Ausnehmung 36 des Gehäuseteiles 3 eingeführt wird und dabei hinter das Endstück 45 des Keilelementes 40 greift, das Keilelement bis zum Anschlag der Rastnasen 46 an die innere Wandung des Gehäuseteiles 3 herausgehebelt. Dabei erreicht die federnde Hülse 20 wieder ihren ursprünglichen engen Durchmesser und umschließt die Sägezahnkontur 14 des Anschlussendes 13 nahezu abstandslos.

In der Fig. 6 ist eine Hülse 50 für ein variiertes Anschlusselement gezeigt, dass nach dem gleichen Prinzip arbeitet, jedoch mit seiner äußere Bauform auf ein bereits bestehendes Steckersystem abgestimmt ist, so dass dieses Anschlusselement problemlos und ersatzweise für einen bereits gebräuchlichen Buchsen- oder Stiftkontakt eingesetzt werden kann.
Die Hülse 50 mit einem vorderen Ende 51 und einem im Durchmesser größeren hinteren Ende 52, weist zwei senkrecht zueinander axial verlaufende Schlitze 53 auf, die bis an das hintere Ende 52 heranreichen, so dass vier federnde Segmente 54 entstehen, die durch das hintere Ende 52 zusammengehalten werden. Dabei ist der mittlere Teilabschnitt zwischen dem vorderen und hinteren Ende im Durchmesser geringer ausgeführt als das vordere Ende 51. Den in das Hülseninnere ragenden Teil des vorderen Endes 51 ist mit einer hakenförmigen Anformung 55 versehen.

In der Fig. 7 ist die Hülse 50 mit einem variierten Anschlussende 13' des Stiftkontaktes 10 als Schnitt dargestellt, wobei die Hülse im geöffneten Montagezustand gezeigt ist.
Die Hülse wird dabei durch eine mechanische Auslenkung geöffnet, die auf dem Anschlussende 13' vorgesehen ist und durch einen axial, parallel verlaufenden Abschnitt 17 gebildet wird, der mit einer Abrundung zu der Einschnürung 19 verläuft. Der Durchmesser der Einschnürung entspricht dem Innendurchmesser der hakenförmigen Anformung 55 des vorderen Endes 51 der Hülse, während der Abschnitt 17 einen größeren Durchmesser aufweist. Die Hülse 50 wird unter der Spannung der vier federnden Segmente 54 auf dem Abschnitt 17 gehalten und ist bis zu dem Rastring 18 verschiebbar.
In den entstehenden Freiraum zwischen der Hülse 50 und der Sägezahnkontur 14 kann ein elektrischer Leiter mit einer Vielzahl von Litzen bis zum Anschlag 16 eingeschoben werden.
Nach dem Einfügen der Litzen wird die Hülse axial in die gleiche Richtung - wie bereits die Litzen - geschoben, bis die hakenförmige Anformung 55 in die Einschnürung 19 gleitet, wobei sich der Hülsenquerschnitt wieder verengt und die Litzen zwischen die Sägezahnkontur 14 und die Innenwandung der Hülse 50 gepresst werden.

Die Fig. 8 zeigt eine weitere Variante, bei der eine aus federndem Blechmaterial gerollte und längsgeschlitzte Hülse 20' nicht mit einem über die gesamte Länge der Hülse reichenden Seitenstreifen 22 wie in Fig. 4 versehen ist, der aus dem Hülsenmantel nach außen abgebogen ist, sondern bei der lediglich eine einfach aufgebogene Keilöffnung 24' vorgesehen ist, die einen kurzen axial ausgerichteten Seitenstreifen 22' aufweist.
An die Keilöffnung anschließend weist die Hülse eine Überlappung auf, bei der die außenliegende Mantelfläche 26 der Hülse tangential über die Kante der innenliegenden Mantelfläche 25 hinausragt, wobei die Kante dicht an der außenliegenden Mantelfläche aufliegt.

Wird ein Keilelement, z. B. die Klinge 40' eines Schraubendrehers in die Keilöffnung 24' bis zum Seitensteifen 22' eingeschoben, so vergrößert sich der Durchmesser der Hülse, wobei die Kante der innenliegenden Mantelfläche 25 an der außenliegenden Mantelfläche 26 entlang gleitet, so dass der Längsschlitz zwischen den beiden Mantelflächen stets für den in die Hülse eingeschobenen Litzendraht versperrt ist.

## Patentansprüche

1. Elektrisches Anschlusselement, insbesondere ein in einem isolierenden Gehäuse (1) angeordnetes, als Stiftkontakt (10) oder Buchsenkontakt ausgebildetes Anschlusselement mit einer Steckseite (12) und einem Anschlussende (13) zur Kontaktierung mit einem Litzenleiter,
**dadurch gekennzeichnet,**
**dass** das Anschlussende (13) eine sägezahnähnlich geformte Kontur (14) aufweist, wobei senkrecht zur Steckrichtung weisende Flanken (15) vorgesehen sind,
**dass** auf das Anschlussende (13) eine federnde Hülse (20, 20') aufgeschoben ist,
**dass** die Hülse (20, 20') mittels eines Keilelementes (40, 40') aufgeweitet ist, und
**dass** in den Zwischenraum zwischen dem Anschlussende (13) und der Hülse bis an einen Anschlag (16) eingefügte Litzen des Litzenleiters, nach dem Entfernen des Keilelementes, mit einer radial wirkenden Kraft durch die federnde Hülse (20, 20') in die sägezahnähnliche Kontur (14) gepresst werden.

2. Elektrisches Anschlusselement nach Anspruch 1, **dadurch gekennzeichnet,**
**dass** die Hülse (20) aus einem federnden Material geformt ist und einen Längsschlitz (21) aufweist, wobei zwei angeformte, nach außen radial von der Hülse abstehende Seitenstreifen (22) vorgesehen sind.

3. Elektrisches Anschlusselement nach Anspruch 1 oder 2, **dadurch gekennzeichnet,**
**dass** die Hülse (20) auf einer Seite eine trichterförmige Öffnung (23) aufweist, die im Bereich der Seitenstreifen (22) als Keilöffnung (24) ausgebildet ist.

4. Elektrisches Anschlusselement nach Anspruch 1, **dadurch gekennzeichnet,**
**dass** die Hülse (20') aus Blechmaterial gerollt ist, wobei das über das Anschlussende (13) des Stift- oder Buchsenkontaktes greifende Ende der Hülse derartig ausgebildet ist,
**dass** die Mantelflächen der Hülse überlappend angeordnet sind, wobei die Kante der innenliegenden Mantelfläche (25) federnd gegen die äußere Mantelfläche (26) drückt, und
**dass** an dem anderen Ende der Hülse seitlich ausgestellte Lappen ausgeformt sind, die so abgebogen sind, dass sie eine in Steckrichtung keilförmige Öffnung (24') bilden.

5. Gehäuse zur Aufnahme eines elektrischen Anschlusselementes nach einem oder mehreren der Ansprüche 1 bis 4, **dadurch gekennzeichnet,**
**dass** das Gehäuse (1) zweiteilig ausgebildet ist und aus einem steckseitigen Gehäuseteil (2) und einem anschlussseitigen Gehäuseteil (3) besteht, wobei innerhalb des Gehäuseteiles (2) Ausnehmungen (5, 6) zur Aufnahme des Stiftkontaktes (10) oder Buchsenkontaktes vorgesehen sind.

6. Gehäuse zur Aufnahme eines elektrischen Anschlusselementes nach einem der vorstehenden Ansprüche, **dadurch gekennzeichnet,**
**dass** in dem Gehäuseteil (3) trichterförmig angeordnete Lamellen (32) vorgesehen sind, die in eine Ausnehmung (31) zur Aufnahme der Hülse (20, 20') ragen.

7. Gehäuse zur Aufnahme eines elektrischen Anschlusselementes nach einem der vorstehenden Ansprüche, **dadurch gekennzeichnet,**
**dass** ein Keilelement (40) mittels eines Führungsteiles (44) in einer Führung (35) im Gehäuseteil (3) geführt ist.

8. Gehäuse zur Aufnahme eines elektrischen Anschlusselementes nach einem der vorstehenden Ansprüche, **dadurch gekennzeichnet,**
**dass** das Keilelement (40) über einen als Sollbruchstelle ausgebildeten dünnen Steg (41) mit dem Gehäuseteil (3) verbunden ist.

9. Gehäuse zur Aufnahme eines elektrischen Anschlusselementes nach einem der vorstehenden Ansprüche, **dadurch gekennzeichnet,**
**dass** das Keilelement (40) als separates Teil ausgebildet ist.

10. Gehäuse zur Aufnahme eines elektrischen Anschlusselementes nach einem der vorstehenden Ansprüche, **dadurch gekennzeichnet,**
**dass** das Keilelement (40) ein um 90° zum Führungsteil (44) abgewinkeltes Endstück (45) aufweist, das in eine schräg zur Führung (35) weisende, eingeformte Ausnehmung (36) des Gehäuseteiles (3) eingreift.

11. Elektrisches Anschlusselement, insbesondere ein in einem isolierenden Gehäuse anzuordnetes, als Stift- oder Buchsenkontakt ausgebildetes Anschlusselement mit einer Steckseite und einem Anschlussende zur Kontaktierung mit einem Litzenleiter, **dadurch gekennzeichnet,**
**dass** das Anschlussende (13') eine sägezahnähnlich geformte Kontur (14) aufweist, wobei senkrecht zur Steckrichtung weisende Flanken vorgesehen sind,
**dass** auf das Anschlussende (13') eine federnde Hülse (50) aufgeschoben ist,
**dass** die Hülse (50) mit zwei um 90° gegeneinander axial verlaufenden Schlitzen (53) versehen ist, wobei Segmente (54) ausgebildet sind, die bis zu einem hinteren Ende (52) heranreichen, und wobei an die in den Innenraum der Hülse weisenden Teile der Segmente hakenförmige Anformungen (55) ausgebildet sind, mittels denen die Hülse auf dem Anschlussende gehalten ist.

12. Elektrisches Anschlusselement nach Anspruch 11, **dadurch gekennzeichnet,**
**dass** der Buchsen- oder Stiftkontakt (10) an seinem Anschlussende (13') mit einem axial parallel verlaufenden Abschnitt (17), einer Einschnürung (19) sowie mit einem Rastring (18) versehen ist.

## Claims

1. An electrical contact element, particularly a contact element in the form of a pin contact (10) or a socket contact that is arranged in an insulating housing (1), wherein said contact element has a plug-in side (12) and a terminal end (13) for being contacted with a bunched conductor,
**characterized in**
**that** the terminal end (13) has a contour (14) that is shaped in a sawtooth-like fashion, wherein flanks (15) are provided that extend perpendicular to the plug-in direction, in
**that** an elastic sleeve (20, 20') can be slipped on the terminal end (13), in that the sleeve (20, 20') is widened by means of a wedge element (40, 40'), and in
**that** strands of the bunched conductor that are inserted into the intermediate space between the terminal end (13) and the sleeve as far as a limit stop (16) are, after removing the wedge element, pressed into the sawtooth-shaped contour (14) with a radially acting force exerted by the elastic sleeve (20, 20').

2. The electrical contact element according to Claim 1, **characterized in**
**that** the sleeve (20) is moulded from an elastic material and contains a longitudinal slot (21), wherein two lateral strips (22) are integrally moulded onto the sleeve and protrude radially outward therefrom.

3. The electrical contact element according to Claim 1 or 2, **characterized in that** one side of the sleeve (20) contains a funnel-shaped opening (23) that is realized in the form of a wedge-shaped opening (24) in the region of the lateral strips (22).

4. The electrical contact element according to Claim 1, **characterized in**
**that** the sleeve (20') is rolled from a sheet metal material, wherein the end of the sleeve that overlaps the terminal end (13) of the pin contact or socket contact is realized in such a way
**that** the surfaces of the sleeve are arranged in an overlapping fashion, wherein the edge of the inner surface (25) elastically presses against the outer surface (26), and in
**that** laterally protruding tabs are arranged on the other end of the sleeve and bent in such a way that they form a wedge-shaped opening (24') in the plug-in direction.

5. A housing for accommodating an electrical contact element according to at least one of Claims 1-4, **characterized in**
**that** the housing (1) consists of two parts, namely a housing part (2) on the plug-in side and a housing part (3) on the terminal side, wherein recesses (5, 6) for accommodating the pin contact (10) or socket contact are provided within the housing part (2).

6. A housing for accommodating an electrical contact element according to one of the preceding claims, **characterized in**
**that** lamellar structures (32) provided in the housing (3) are arranged in a funnel-shaped fashion and protrude into a recess (31) for accommodating the sleeve (20, 20').

7. A housing for accommodating an electrical contact element according to one of the preceding claims, **characterized in**
**that** a wedge element (40) is guided in a guide (35) in the housing part (3) by means of a guide section (44).

8. A housing for accommodating an electrical contact element according to one of the preceding claims, **characterized in**
**that** the wedge element (40) is connected to the housing part (3) by means of a thin web (41) that serves as a predetermined breaking point.

9. A housing for accommodating an electrical contact element according to one of the preceding claims, **characterized in**
**that** the wedge element (40) is realized in the form of a separate part.

10. A housing for accommodating an electrical contact element according to
one of the preceding claims, **characterized in**
**that** the wedge element (40) contains an end section (45) that is angled by 90° relative to the guide section (44) and engages into a recess (36) of the housing part (3) that extends transverse to the guide (35).

11. An electrical contact element, particularly a contact element in the form of a pin contact or a socket contact that is arranged in an insulating housing, wherein said contact element has a plug-in side and a terminal end for being contacted with a bunched conductor,
**characterized in**
**that** the terminal end (13') has a contour (14) that is shaped in a sawtooth-like fashion, wherein flanks are provided that extend perpendicular to the plug-in direction, in
**that** an elastic sleeve (50) can be slipped on the terminal end (13'), and in
**that** the sleeve (50) is provided with two axially extending slots (53) that are offset relative to one another by 90°, wherein segments (54) are formed that extend as far as a rear end (52), and wherein hook-shaped projections (55) for holding the sleeve on the terminal end are arranged on the parts of the segments that point into the interior of the sleeve.

12. The electrical contact element according to Claim 11, **characterized in**
**that** the terminal end (13') of the socket contact or pin contact (10) is provided with a section (17) that extends in an axially parallel fashion, a narrowing (19) as well as a snap ring (18).

## Revendications

1. Elément de contact électrique, notamment élément de contact disposé dans un boîtier isolant (1), conçu en tant que contact mâle (10) ou contact femelle, avec un côté enfichable (12) et une extrémité de raccordement (13) pour la mise en contact avec un conducteur multibrins,
**caractérisé en ce que**
l'extrémité de raccordement (13) présente un contour en dents de scie (14), des flancs (15) dirigés à la perpendiculaire du sens d'enfichage étant prévus,
**en ce qu'**une douille élastique (20, 20') est emboîtée sur l'extrémité de raccordement (13)
**en ce que** la douille (20, 20') est élargie à l'aide d'un élément à clavette (40, 40') et
**en ce que** dans l'espace intermédiaire entre l'extrémité de raccordement (13) et la douille, après avoir retiré l'élément à clavettes, des torons du conducteur multibrins qui sont insérés jusqu'à une butée (16) sont pressés dans le contour en dents de scie (14) par la douille élastique (20, 20') avec une force à effet radial.

2. Elément de contact électrique selon la revendication 1,
**caractérisé en ce que** la douille (20) est moulée dans une matière élastique et **en ce qu'**elle comporte une fente longitudinale (21), deux rives formées par moulage(22) s'écartant latéralement de la douille étant prévues.

3. Elément de contact électrique selon la revendication 1 ou 2,
**caractérisé en ce que** sur un côté, la douille (20) comporte un orifice (23) en forme d'entonnoir, qui dans la région des rives (22) est conçu en tant qu'orifice cunéiforme (24).

4. Elément de contact électrique selon la revendication 1, **caractérisé en ce que** la douille (20') est roulée dans de la tôle, l'extrémité de la douille s'accrochant par-dessus l'extrémité de raccordement (13) du contact mâle ou femelle étant conçu de façon telle
que les surfaces d'enveloppe de la douille sont disposées en se chevauchant, le bord de la surface d'enveloppe intérieure (25) appuyant de façon élastique contre la surface d'enveloppe extérieure (26), et
qu'à l'autre extrémité de la douille, sont formées des languettes dépassant latéralement, qui sont recourbées de façon à former un orifice cunéiforme (24') dans le sens d'enfichage.

5. Boîtier de logement d'un élément de contact électrique selon l'une quelconque ou plusieurs des revendications 1 à 4, **caractérisé en ce que**
le boîtier (1) est conçu en deux éléments et se compose d'un élément de boîtier côté enfichage (2) et d'un élément de boîtier côté raccordement (3), des évidements (5, 6) pour le logement du contact mâle (10) ou du contact femelle étant prévus à l'intérieur de l'élément de boîtier (2).

6. Boîtier de logement d'un élément de contact électrique selon l'une quelconque des revendications précédentes, **caractérisé en ce que**
des lamelles (32) disposées en entonnoir, qui saillissent dans un évidement (31) pour le logement de la douille (20, 20') sont prévues dans l'élément de boîtier (3).

7. Boîtier de logement d'un élément de contact électrique selon l'une quelconque des revendications précédentes, **caractérisé en ce qu'**un élément en clavette (40) est guidé dans un guidage (35) dans l'élément de boîtier (3), à l'aide d'un élément de guidage (44).

8. Boîtier de logement d'un élément de contact électrique selon l'une quelconque des revendications précédentes, **caractérisé en ce que** l'élément en clavette (40) est relié à l'élément de boîtier (3), par l'intermédiaire d'une mince barrette (41) conçue en tant que point de rupture théorique.

9. Boîtier de logement d'un élément de contact électrique selon l'une quelconque des revendications précédentes, **caractérisé en ce que** l'élément en clavette (40) est conçu en tant qu'élément séparé.

10. Boîtier de logement d'un élément de contact électrique selon l'une quelconque des revendications précédentes, **caractérisé en ce que** l'élément en clavette (40) comporte une pièce d'extrémité (45) coudée à 90° par rapport à l'élément de guidage (44), qui s'accroche dans un évidement (36) formé dans l'élément de boîtier (3), en oblique par rapport au guidage (35).

11. Elément de contact électrique, notamment élément de contact à disposer dans un boîtier isolant, conçu en tant que contact mâle ou contact femelle, avec un côté enfichable et une extrémité de raccordement, pour la mise en contact avec un conducteur multibrins,
**caractérisé en ce que**
l'extrémité de raccordement (13') présente un contour en dents de scie (14), des flancs dirigés à la perpendiculaire du sens d'enfichage étant prévus,
**en ce qu'**une douille élastique (50) est emboîtée sur l'extrémité de raccordement (13)
**en ce que** la douille (50) est munie de deux fentes (53) s'étendant l'une vers l'autre en direction axiale, des segments (54) qui aboutissent jusqu'à une extrémité postérieure (52) étant conçus et des éléments moulés rapportés (55) en forme de crochets, maintenant la douille sur l'extrémité de raccordement étant conçus sur les parties des segments dirigées vers l'intérieur de la douille.

12. Elément de contact électrique selon la revendication 11, **caractérisé en ce que**
sur son extrémité de raccordement, le contact mâle ou femelle (10) est muni d'un tronçon (17) s'étendant en parallèle dans le sens axial, d'un rétrécissement (19), ainsi que d'une bague d'enclenchement (18).
